# EUROPÄISCHE PATENTSCHRIFT

(11) **EP 1 989 605 B1**
(45) Veröffentlichungstag und Bekanntmachung des Hinweises auf die Patenterteilung: **30.06.2010**
(21) Anmeldenummer: 07711183.9
(22) Anmeldetag: 14.02.2007
(51) Int. Cl.: G05F 1/56

(54) **ELEKTRONISCHE EINRICHTUNG ZUR REGELUNG DER SPANNUNG ÜBER EINER SICH IN HIGH-SIDE BEFINDLICHEN LAST**
ELECTRONIC DEVICE FOR REGULATING THE VOLTAGE ACROSS A HIGH-SIDE LOAD
DISTPOSITIF ELECTRONIQUE POUR REGULER LA TENSION AUX BORNES D'UNE CHARGE SE TROUVANT DU COTE HAUT

(30) Priorität: 25.02.2006 DE 102006008839
(43) Veröffentlichungstag der Anmeldung: 12.11.2008
(73) Patentinhaber: Sitronic Ges. für elektrotechnische Ausrüstung mbH & Co. KG, 71116 Gärtringen (DE)
(72) Erfinder: ZAMETZKY, Klaus, 91126 Schwabach (DE)
(74) Vertreter: Kohler Schmid Möbus
(86) Internationale Anmeldenummer: PCT/DE2007/000268
(87) Internationale Veröffentlichungsnummer: WO 2007/095898

(56) Entgegenhaltungen:
- JP-A- 58 107 921

## Beschreibung

Die Erfindung betrifft eine elektronische Einrichtung zur Regelung der Spannung über einer sich in High-Side befindlichen Last, insbesondere zur Regelung eines Gebläses in einem Kraftfahrzeug.

Derartige Regeleinrichtungen sind durch ihre Verwendung in Kraftfahrzeugen allgemein bekannt.

Durch die JP 01302409 AA oder die DE 2708021 C3 ist eine elektronische Regeleinrichtung bekannt geworden, bei der eine auf die positive High-Side-Versorgungsspannung bezogene Steuerspannung als Führungsgröße für die Regelung dient.

Eine wichtige Grundfunktion der Regeleinrichtung stellt die Regelung der Motorspannung in Abhängigkeit von einem Steuersignal dar. Dieses Steuersignal kann eine analoge Steuerspannung, ein analoger Steuerstrom oder ein digitales Signal sein. Regeleinrichtungen für Gebläse nach der Lehre des Stands der Technik setzen intern Steuerströme und digitale Steuersignale in eine Steuerspannung um, sodass im Prinzip immer ein Regelkreis vorliegt, der die Motorspannung in Abhängigkeit von einer Steuerspannung regelt.

Bekannte lineare Regeleinrichtungen für Gebläse verwenden im Allgemeinen die in Figur 2 dargestellte Schaltungstopologie. Eine Fahrzeugbatterie V2 liefert die Stromversorgung für die gesamte Anordnung. V1 liefert die Steuerspannung. Uₘₒₜ ist die Motorspannung. Ein Operationsverstärker U1A stellt seine Ausgangsspannung und damit die Gate-Source-Spannung des Mostransistors M1 so ein, dass U+ näherungsweise gleich U- wird. Die Anordnung kann durch entsprechende Gleichungen beschrieben werden. Wählt man R1/R2 = R3/R4, so ergibt sich für Steuerspannung V1 und Motorspannung Uₘₒₜ folgender Zusammenhang: ${U}_{mot} = {V}_{1} ⋅ \frac{{R}_{2}}{{R}_{1}}$

Eine wesentliche Forderung an eine Regeleinrichtung für ein Gebläse ist die Ausregelung von Bordspannungsschwankungen. Uₘₒₜ sollte unabhängig von V2 sein. Dies gilt nur dann, wenn R1/R2 = R3/R4 ist. Das Verhalten der Regeleinrichtung gemäß Figur 2 ist daher bei Bordspannungsschwankungen dV2 von der Paarungstoleranz der Spannungsteiler R1/R2 und R3/R4 abhängig.

Der Zusammenhang Uₘₒₜ = f(V1) wird, ideale Bauteile und ideale Paarungstoleranz R1/R2 = R3/R4 vorausgesetzt, nur durch das Widerstandsverhältnis R1/R2 bestimmt. Uₘₒₜ ist weitgehend unabhängig von V2. Der Operationsverstärker regelt Bordspannungsschwankungen aus.

Im Standby-Betrieb ist V1 = 0. Die Stromaufnahme Ib der Anordnung wird in diesem Fall als Ruhestrom bezeichnet und sollte so gering wie möglich sein, um die Batterie V2 nicht zu entladen.

Im Fall V1 = 0 ist Uₘₒₜ = 0 und somit auch Id = 0 (moderne Mosfets weisen sehr kleine Sperrströme auf). Demnach ist Ib = I1 + I2 + I3. I3 kann durch die Verwendung eines Ultra-Low-Power-Opamps auf sehr niedrigem Niveau gehalten werden.

Möchte man aus Kostengründen auf einen Verguss der Reglerelektronik verzichten, so ist ein Einsatz hochohmiger Widerstände problematisch. Betauung und die damit verbundenen Verunreinigungen auf der Platinenoberfläche, die im Fahrzeug auftreten, führen zu Kriechströmen, welche die Funktion hochohmig dimensionierter Schaltkreise beeinflussen. R1 bis R4 können daher nicht beliebig hochohmig gemacht werden. Somit belasten I1 und I2 die Batterie im Standby- Betrieb.

Der Erfindung liegt die Aufgabe zu Grunde, eine Regeleinrichtung zu entwickeln, die es erlaubt, auch bei geringer Ruhestromaufnahme vergleichsweise niederohmige Widerstände zu verwenden, wobei thermische Einflüsse auf die Führungsgröße kompensiert werden sollen.

Die Aufgabe wird durch eine Regeleinrichtung gemäß Patentanspruch 1 gelöst. Vorteilhafte Weiterbildungen der Erfindung sind in den Patentansprüchen 2 bis 4 enthalten.

Die Erfindung ermöglicht den Aufbau einer Regeleinrichtung insbesondere für ein Gebläse mit vergleichsweise wenigen diskreten Bauteilen. Die Regeleinrichtung zeichnet sich durch gutes Regelverhalten und eine extrem kleine Ruhestromaufnahme aus. Die Kompensation der Temperatureinflüsse der Basis-Emitterspannung des ersten Transistors erfolgt durch die Basis-Emitter-Strecke eines zweiten Transistors vom gleichen Leitfähigkeitstyp in Serie zum ersten Transistor.

Ein bevorzugtes Ausführungsbeispiel der Erfindung ist in der Zeichnung schematisch dargestellt und wird anhand der Figur der Zeichnung nachfolgend erläutert. Es zeigt:
- Figur 1: einen Stromlaufplan einer erfindungsgemäßen Regeleinrichtung;
- Figur 2: einen Stromlaufplan einer bekannten Regeleinrichtung.

Gemäß Figur 1 wird die Steuerspannung V1, welche auf Masse bezogen ist, in dieser Anordnung nicht, wie bei dem Stromlaufplan der bekannten Regeleinrichtung (siehe Figur 2), massebezogen an den Regelverstärker gelegt, sondern zur positiven Versorgungsspannung gespiegelt. Die Eingangsspannungen U+ und U- des Regeloperationsverstärkers sind nicht, wie in Figur 2, auf Masse, sondern auf das positive Potential der Versorgungsspannung V2 bezogen.

Die Steuerspannung V1 wird der Basis eines in Emitterschaltung betrieben Transistors Q1 zugeführt. In dessen Emitterkreis wird ein Widerstand R1 und in dessen Kollektorkreis ein Widerstand R2 und in Reihe zu diesem die Basis-Emitterdiode eines weiteren Transistors Q2 geschaltet. Die Spannung U-, die über R2 und Q2 abfällt, ist nun gegeben durch U-=Ube(Q2) + R2/R1 *(V1-Ube(Ql)). Die Spannung U- entspricht nun genähert der um R2/R1 verstärkten Eingangsspannung V1.

Wählt man R1 = R2 und Q1 / Q2 mit gepaarten Eigenschaften, so ist U- ein exaktes Abbild von V1. Besonders vorteilhaft ist es, die beiden Transistoren Q1 und Q2 thermisch zu koppeln, dann ist die Bedingung Ube(Q1) = Ube(Q2) auch bei Temperaturschwankungen in guter Näherung erfüllt. V1 ist auf Masse, U- auf das positive Potential von V2 bezogen. Durch die Anordnung wird V1 daher vom Massebezugspotential auf das positive Versorgungspotential gespiegelt.

Die beiden Eingangspannungen des Reglers U1A können auf die positive Versorgungsspannung U2 bezogen sein. Damit, ist Uₘₒₜ gemäß dem Stromlaufplan nach Figur 1 : ${U}_{mot} = {V}_{1} ⋅ \frac{{R}_{3} + {R}_{4}}{{R}_{3}}$
und somit unabhängig von V2.

Widerstandspaarungstoleranzen gehen bei der Beziehung dUₘₒₜ = f(dV2) im Gegensatz zum Stromlaufplan gemäß Figur 2 nicht ein.

Nach der Lehre der Erfindung werden daher Bordspannungsschwankungen besser aus geregelt.

Der Ruhestrom der Schaltung kann nur durch den Ruhestrom des Reglers U1A gegeben sein. Im Fall V1 = 0 sperrt Q1. Daraus folgt I1 = 0, U- = U+ =0, Id = 0, 12 = 0 und Ib = 13.

Selbst bei niederohmiger Dimensionierung belasten I1 und I2 die Batterie V2 im Ruhebetrieb nicht.

## Patentansprüche

1. Elektronische Regeleinrichtung zur Regelung der Spannung über einer sich in High-Side befindlichen Last, insbesondere zur Regelung eines Gebläses in einem Kraftfahrzeug mit einer auf Systemmasse bezogenen Steuerspannung (V1), die auf die positive High-Side-Versorgungsspannung gespiegelt wird, wobei
- die Steuerspannung (V1) der Basis eines in Emitterschaltung betriebenen ersten Transistors (Q1) zugeführt wird, der im Emitterkreis einen ersten Widerstand (R1) und im Kollektorkreis einen zweiten Widerstand (R2), sowie in Reihe zu diesem die Basis-Emitterdiode eines zweiten Transistors (Q2) aufweist;
- der zweite Transistor (Q2) vom gleichen Leitfähigkeitstyp wie der erste Transistor (Q1) ist;
- der erste und zweite Transistor (Q1, Q2) parametergepaarte, thermisch gekoppelte Transistoren vom gleichen Leitungstyp sind;
- die Basis-Emitterdiode des zweiten Transistors (Q2) Einflüsse der Basis-Emitter-Diode des ersten Transistors (Q1) kompensiert, wodurch der Spannungsabfall über der Serienschaltung aus der Basis-Emitterstrecke des zweiten Transistors (Q2) und des zweiten Widerstands (R2) ein definiertes Abbild des Spannungsabfalls über der Serienschaltung aus Basis-Emitterstrecke des ersten Transistors (Q1) und des ersten Widerstands (R1);
- der Spannungsabfall über der Serienschaltung aus der Basis-Emitter-Strecke des zweiten Transistors (Q2) und des zweiten Widerstands (R2) als Führungsgröße für die Regelung dient.

2. Regeleinrichtung nach einem der vorhergehenden Ansprüche, **dadurch gekennzeichnet, dass** die dem Regler (U1A) zugeführten Eingangsspannungen auf das positive Versorgungspotential bezogen sind, von dem die Last gespeist wird.

3. Regeleinrichtung nach einem der vorhergehenden Ansprüche, **dadurch gekennzeichnet, dass** die Regelung der Lastspannung bei Versorgungsspannungsschwankungen unabhängig von einer Widerstandspaarung ist.

4. Regeleinrichtung nach einem der vorhergehenden Ansprüche, **dadurch gekennzeichnet, dass** die Anordnung eine von der Dimensionierung der Widerstände (R1 bis R4) unabhängige Ruhestromaufnahme aufweist:

## Claims

1. Electronic control device for regulating the voltage across a high-side load, in particular for controlling a fan in a motor vehicle, having a control voltage (V1) which is referred to system ground and which is mirrored on to the positive high-side supply voltage,
- the control voltage (V1) being fed to the base of a first transistor (Q1) which is operated in a common-emitter connection and which has a first resistor (R1) in the emitter circuit and a second resistor (R2) in the collector circuit and, in series with the latter, the base-emitter diode of a second transistor (Q2);
- the second transistor (Q2) being of the same conductivity type as the first transistor (Q1);
- the first and second transistors (Q1, Q2) being matched-parameter, thermally coupled transistors of the same conduction type;
- the base-emitter diode of the second transistor (Q2) compensating for effects of the base-emitter diode of the first transistor (Q1), by which means the voltage drop across the series circuit comprising the base-emitter path of the second transistor (Q2) and the second resistor (R2) is a defined image of the voltage drop across the series circuit comprising the base-emitter path of the first transistor (Q1) and the first resistor (R1);
- the voltage drop across the series circuit comprising the base-emitter path of the second transistor (Q2) and the second resistor (R2) serving as a reference variable for the regulation.

2. Control device according to one of the preceding claims, **characterized in that** the input voltages supplied to the controller (U1A) are referenced to the positive supply potential from which the load is fed.

3. Control device according to one of the preceding claims, **characterized in that**, in the event of supply voltage fluctuations, the regulation of the load voltage is independent of resistance matching.

4. Control device according to one of the preceding claims, **characterized in that** the arrangement has a quiescent current consumption which is independent of the dimensioning of the resistors (R1 to R4).

## Revendications

1. Dispositif de régulation électronique pour réguler la tension aux bornes d'une charge se trouvant du côté haut, en particulier pour réguler un ventilateur dans un véhicule automobile par une tension de commande (V1) par rapport à la masse du système, qui est répliquée sur la tension d'alimentation positive côté haut, dans lequel
- la tension de commande (V1) est amenée à la base d'un premier transistor (Q1) fonctionnant en émetteur commun qui présente dans le circuit émetteur une première résistance (R1) et dans le circuit collecteur une deuxième résistance (R2) ainsi que, en série avec celle-ci, la diode base-émetteur d'un deuxième transistor (Q2) ;
- le deuxième transistor (Q2) est du même type de conductivité que le premier transistor (Q1) ;
- les premier et deuxième transistors (Q1, Q2) sont des transistors appariés du point de vue des paramètres, thermiquement couplés, du même type de conduction ;
- la diode base-émetteur du deuxième transistor (Q2) compense les influences de la diode base-émetteur du premier transistor (Q1), de sorte que la chute de tension sur le circuit série composé de la jonction base-émetteur du deuxième transistor (Q2) et de la deuxième résistance (R2) est une image définie de la chute de tension sur le circuit série composé de la jonction base-émetteur du premier transistor (Q1) et de la première résistance (R1) ;
- la chute de tension sur le circuit série composé de la jonction base-émetteur du deuxième transistor (Q2) et de la deuxième résistance (R2) sert de grandeur de commande pour la régulation.

2. Dispositif de régulation selon une des revendications précédentes, **caractérisé en ce que** les tensions d'entrée amenées au régulateur (U1A) sont rapportées au potentiel d'alimentation positif par lequel la charge est alimentée.

3. Dispositif de régulation selon une des revendications précédentes, **caractérisé en ce que** la régulation de la tension de charge en cas de fluctuations de la tension d'alimentation est indépendante d'un appariement des résistances.

4. Dispositif de régulation selon une des revendications précédentes, **caractérisé en ce que** le dispositif présente une consommation de courant au repos indépendante du dimensionnement des résistances (R1 à R4).
